# EUROPÄISCHE PATENTSCHRIFT

(11) **EP 0 955 141 B1**
(45) Veröffentlichungstag und Bekanntmachung des Hinweises auf die Patenterteilung: **05.06.2002**
(21) Anmeldenummer: 99107060.8
(22) Anmeldetag: 10.04.1999
(51) Int. Cl.: B28C 5/14, B28C 7/12

(54) **Verfahren für die Bereitstellung von pastösen Baustoffen, insbesondere Mörtel auf Baustellen**
Process the preparation of pasty building materials , in particular of mortar on construction sites
Procédé pour la préparation de matériaux de construction pâteux , en particulier de mortier sur chantiers

(30) Priorität: 05.05.1998 DE 29808023 U
(43) Veröffentlichungstag der Anmeldung: 10.11.1999
(73) Patentinhaber: INOTEC GmbH Transport- und Fördersysteme, 79761 Waldshut-Tiengen (DE)
(72) Erfinder: Weber, Hans Richard, 79761 Waldshut-Tiengen (DE)
(74) Vertreter: Goy, Wolfgang, Dipl.-Phys.

(56) Entgegenhaltungen:
- DE-U- 9 319 066
- FR-A- 2 499 453
- FR-A- 2 513 540

## Beschreibung

Die Erfindung betrifft ein Verfahren für die Bereitstellung von pastösen Baustoffen, insbesondere Mörtel auf Baustellen.

Werkseitig vorgefertigter Mörtel (oder ähnliche pastöse Substanzen) wird mittels Mörtelsilos von der Produktionsstätte an die zu verarbeitende Baustelle transportiert. Da die Produktionsstätten den Mörtel jedoch nur mit einer Standardkonsistenz herstellen können und die jeweilige Verarbeitungsmethode nicht bekannt ist (beispielsweise die Temperatur des Untergrundes, die Verarbeitungsmentalität der Handwerker etc.), muß auf der Baustelle mit der angelieferten Konsistenz des Mörtels gearbeitet werden. Dies kann eine schlechte Putzqualität zur Folge haben. Um die Mörtelkonsistenz beeinflussen zu können, kann zwar mittels Eimer oder Schlauch zusätzliches Wasser in das Behältnis vorab zugeführt werden, doch muß anschließend ein mühsames Aufrühren mit einem Handrührgerät erfolgen. Wird versehentlich zuviel Wasser dazugegeben, wird der Mörtel unbrauchbar.

Die DE-U-93 19 066 zeigt eine Mörtelmischmaschine mit einem trichterförmigen Vorratsbehälter, in dessen Bodenbereich sich eine Fördereinrichtung mit einer Förderschnecke befindet. An diese Förderschnecke schließt sich außerhalb ein Mischerrohr mit einer Mischerwelle an. Der in dem Vorratsbehälter befindliche Trockenmörtel wird mittels der Fördereinrichtung dem Mischerrohr zugeführt und dort über Zuführungen mit Wasser versetzt und durchmischt.

Die FR-A-2 499 453 zeigt ein Verfahren sowie eine Vorrichtung zum Anmachen einer abbindenden Baustoffmischung, beispielsweise zum Anmachen von Mörtel, Putz, Estrich oder dgl. Das Grundprinzip besteht darin, daß eine Grund-Baustoffmischung vorgefertigt und bereitgestellt wird, welcher dann an der Baustelle je nach Bedarf Zuschlagstoffe zudosiert und zugemischt werden können. Die Grund-Baustoffmischung befindet sich dabei in einem Behälter, während sich die Zuschlagstoffe im Behälter befinden. Bei den Zuschlagstoffen handelt es sich in erster Linie um Feststoffe.

Der Erfindung liegt die **Aufgabe** zugrunde, ein Verfahren für die Bereitstellung von pastösen Baustoffen, insbesondere Mörtel auf Baustellen zu schaffen, mit der die Konsistenz des zu verarbeitenden pastösen Baustoffs auf technisch einfache und reproduzierbare Weise verbessert werden kann.

Die technische **Lösung** ist gekennzeichnet durch die Merkmale im Kennzeichen des Anspruchs 1.

Mittels des erfindungsgemäßen Verfahrens werden zwar nach wie vor die pastösen Baustoffe, insbesondere pastöser Mörtel in dieser pastösen Form an die Baustelle geliefert, doch besteht die Erfindungsidee darin, am Ort der Verarbeitung des Mörtels diesen zusätzlich mit Wasser zu versetzen, um so die Konsistenz des Mörtels nachzuregulieren und um so durch diese nachträgliche Wassereinspeisung auf der Baustelle die Feinstlogistik vom Mörtelsilo zur Fassade zu gewährleisten. Somit kann der in einer Grundkonsistenz produzierte Mörtel durch die nachträgliche gezielte Beimengung von Wasser der jeweiligen Verarbeitungsmethode angepaßt werden, beispielsweise der Temperatur des Mörteluntergrundes sowie der Verarbeitungsmentalität der Handwerker. Dadurch kann mittels des erfindungsgemäßen Verfahrens mit der zusätzlichen Wassereinspritzung vor Ort auf der Baustelle flexibel und ohne großen Aufwand automatisch in einem kontinuierlichen Prozeß pastöser Baustoff, insbesondere Mörtel in der jeweils gewünschten Mörtelkonsistenz hergestellt und bereitgestellt werden.

Eine Weiterbildung hiervon schlägt Anspruch 2 vor. Vorzugsweise liegt dabei gemäß Anspruch 3 die Mischzone etwa im letzten Drittel der Gesamtzone. Um die äußerst geringen Wassermengen, welche dem pastösen Mörtel zu dessen Konsistenzveränderung beigemischt werden müssen, in einem kontinuierlichen Pumpprozeß zuführen zu können, weist die Förder- und Mischpumpe eine eigens dafür konzipierte Mischzone auf, welcher der zu verändernde Mörtel aus der Förderzone heraus zugeführt wird. Die igelförmigen Mischwerkzeuge auf der Igelwelle im letzten Drittel der aus Förderzone und Mischzone gebildeten Gesamtzone gewährleisten ein schnelles Beimengen des Wassers in den durchlaufenden Mörtel. Somit verläßt der in seiner Konsistenz veränderte Mörtel mit hoher Gleichmäßigkeit die Förder- und Mischpumpe und kann von dort aus weiterverarbeitet werden.

Eine weitere Weiterbildung schlägt Anspruch 4 vor. Durch die dritte Austragszone wird der konsistenzveränderte Mörtel hindurchgepreßt und dadurch seine gleichmäßige Konsistenz erhöht. An die Austragszone schließt sich dann der Austrag für den pastösen Mörtel an. Beispielsweise kann er über einen Schlauch abgeführt werden.

Schließlich wird durch die Weiterbildung in Anspruch 5 eine Überdosierung des Wassers vermieden.

Ein Ausführungsbeispiel eines erfindungsgemäßen Mörtelsilos mit zusätzlicher Wassereinspeisung wird nachfolgend anhand der Zeichnungen beschrieben. In den Zeichnungen zeigt:
- Fig. 1: eine Ansicht des Mörtelsilos;
- Fig. 2: einen Schnitt entlang der Linie A-A in Fig. 1 (allerdings ohne Vorratsbehälter und Klappe);
- Fig. 3: eine Draufsicht auf die Förder- und Mischpumpe in einer bezüglich Fig. 2 vergrößerten Darstellung;
- Fig. 4: ein Schnitt entlang der Linie A-A in Fig. 3;
- Fig. 5: eine Ansicht der Pumpe in Fig. 4 von rechts;
- Fig. 6: eine Ansicht der Pumpe in Fig. 4 von links.

Der Silo für Mörtel weist ein quadratisches Gestell 1 auf, in dessen Innern ein trichterförmiger Vorratsbehälter 2 angeordnet ist. Dieser Vorratsbehälter 2 kann von oben mit dem Mörtel 1 beschickt werden. Unten befindet sich eine runde Austrittsöffnung, welche mittels einer Klappe verschließbar ist.

An dieser unteren Austrittsöffnung des Vorratsbehälters 2 für den Mörtel ist eine Förder- und Mischpumpe 3 befestigt. Diese Förder- und Mischpumpe 3 weist unterhalb des Auslaßbereiches des Vorratsbehälters 2 ein wannenförmiges Gehäuse 4 mit einem im wesentlichen V-förmigen Querschnittsprofil auf, welches im unteren Bereich ausgehend von den schräg geneigten Seitenwänden tangential in eine Teilzylindermantelfläche übergeht. An der einen Stirnseite des Gehäuses 4 schließt sich ein Rohr 5 an. An dieses ist ein weiteres Rohr 6 angeflanscht. An dessen vorderen Ende befindet sich eine Austragsöffnung 7.

Innerhalb des Gehäuses 4 sowie der beiden Rohre 5, 6 befindet sich eine Welle 8. Diese wird mittels eines Elektromotors 9 angetrieben, welcher sich auf der anderen Seite des Gehäuses 4 befindet.

Die Förder- und Mischpumpe 3 ist in drei Zonen unterteilt, nämlich zunächst in eine erste Förderzone 10 im Bereich des trichterförmigen Gehäuses 4, eine Mischzone 11 im Bereich des Rohres 5 sowie eine Austragszone 12 im Bereich des zweiten Rohres 6. Die Welle 8 der Förderzone 10 trägt flügelförmige Förderelemente 13, welche bezüglich der Querebene schräg angestellt sind. Diese flügelartigen Förderelemente 13 weisen eine relativ große Breite auf, d.h. sie erstrecken sich über den gesamten Durchmesser der Welle 8, wie in den Fig. 3 und 4 erkennbar ist.

Im Bereich der Mischzone 11 weist die Welle 8 Mischelemente 14 auf, welche als igelförmige Flügel ausgebildet sind. Diese Flügel sind schmaler als die Flügel der Förderelemente 13 ausgebildet. Die Breite beträgt etwa den halben Durchmesser der Welle 8. Auch hier sind die Flügel der Mischelemente 14 bezüglich der Querebene der Welle 8 schräg angestellt. Das Besondere dabei ist, daß für einen Teil der Mischelemente 14 der Anstellwinkel entgegengesetzt gerichtet ist. Dies ist in Fig. 4 bei denjenigen Mischelementen 14 zu erkennen, welche aus der Betrachtungsebene heraus auf den Betrachter zu gerichtet sind. Dabei ist erkennbar, daß in Transportrichtung gesehen die ersten drei flügelartigen Mischelemente 14 entgegengesetzt zu den Förderelementen 13 angestellt sind, während die restlichen beiden Mischelemente 14 den gleichen Anstellwinkel wie die Förderelemente 13 aufweisen.

Schließlich weist das Rohr 5 der Mischzone 11 oberseitig noch eine Wasserzuführung 15 mit einer vorgeschalteten Wasserdosiereinrichtung 16 auf. Das Gehäuse 4 weist eine weitere Wasserzuführungsöffnung 17 für Reinigungszwecke auf.

### Der Mörtelsilo funktioniert wie folgt:

Der im Herstellerwerk produzierte Mörtel mit einer fest vorgegebenen Standardkonsistenz wird im Vorratsbehälter 2 auf die Baustelle transportiert. Der Austrag des Mörtels aus dem Vorratsbehälter 2 erfolgt mittels der Förder- und Mischpumpe 3. Um die gewünschte Mörtelkonsistenz herzustellen, wird dem Mörtel in der Mischzone 11 eine sehr geringe Menge Wasser über die Wasserzuführung 15 zugeführt. Hierzu dient die vorgeschaltete Wasserdosiereinrichtung 16, welche mit sehr klein ausgelegten Nadelventilen an Durchflußmessern ausgestattet ist. Grund ist, daß eine sehr geringe Menge Wasser von ca. 10 bis 20 l/Stunde benötigt wird. Diese geringe Wassermenge wird über die Wasserzuführung 15 in die Mischzone 11 eingespritzt und so dem Mörtel zugeführt. Die Durchmischung erfolgt mittels der igelförmigen Mischelemente 14. Wie zuvor erwähnt, ist ein Teil der Mischelemente 14 gegenläufig zu den flügelartigen Förderelementen 13 auf der Welle 8 ausgerichtet, so daß sie eine geringfügig gegenläufige Förderwirkung erzeugen, was insgesamt den durch Mischungsgrad erhöht. Nach Passieren des Austragszone 12 gelangt dann der Mörtel mit der gewünschten Konsistenz an die Austrittsöffnung 7. Von dort aus kann der Mörtel über einen Schlauch an der gewünschten Stelle ausgetragen werden.

Das erfindungsgemäße Verfahren gewährleistet, daß auf technisch einfache Weise der in einer Standardkonsistenz angelieferte Mörtel hinsichtlich seiner Mörtelkonsistenz optimiert werden kann.

### Bezugszeichenliste

- 1: Gestell
- 2: Vorratsbehälter
- 3: Förder- und Mischpumpe
- 4: Gehäuse
- 5: Rohr
- 6: Rohr
- 7: Austragsöffnung
- 8: Welle
- 9: Elektromotor
- 10: Förderzone
- 11: Mischzone
- 12: Austragszone
- 13: Förderelement
- 14: Mischelement
- 15: Wasserzuführung
- 16: Wasserdosiereinrichtung
- 17: Wasserzuführungsöffnung

## Patentansprüche

1. Verfahren für die Bereitstellung von pastösen Baustoffen, insbesondere Mörtel auf Baustellen,
**dadurch gekennzeichnet,**
**daß** von einem sich in einem Vorratsbehälter (2) befindenden pastösen Baustoff in einer fest vorgegebenen Grundkonsistenz ausgegangen wird und
**daß** diesem Baustoff in der Grundkonsistenz in einer Mischzone (11) zusätzlich Wasser zur Verringerung der Viskosität des pastösen Baustoffes zur Schaffung der gewünschten Konsistenz beigemengt wird,
wobei der pastöse Baustoff kontinuierlich mittels einer dem Vorratsbehälter (2) nachgeordneten Förder- und Mischpumpe (3) zu einem Austrag gefördert und ihm dabei kontinuierlich über eine Wasserzuführung (15) in die Mischzone (11) die erforderliche Menge an Wasser eingespritzt wird.

2. Verfahren nach dem vorhergehenden Anspruch,
**dadurch gekennzeichnet,**
**daß** der pastöse Baustoff in der Förder- und Mischpumpe (3) im Auslaßbereich des Vorratsbehälters (2) in einer ersten Förderzone (10) mit Förderelementen (13) sowie in einer daran sich anschließenden zweiten Mischzone (11) mit der Wasserzuführung (15) sowie Mischelementen (14) gefördert und gemischt wird.

3. Verfahren nach Anspruch 2,
**dadurch gekennzeichnet,**
**daß** die Mischung in der Mischzone (11) etwa im letzten Drittel der Gesamtzone (10,11) durchgeführt wird.

4. Verfahren nach einem der vorhergehenden Ansprüche,
**dadurch gekennzeichnet,**
**daß** sich an die zweite Mischzone (11) eine dritte Austragszone (12) anschließt, bei der der pastöse Baustoff in einen Zylindermantelbereich zwischen der Welle (8) und der Innenmantelfläche eines Rohres (6) geführt wird.

5. Verfahren nach einem der vorhergehenden Ansprüche,
**dadurch gekennzeichnet,**
**daß** beim Abstellen der Förder- und Mischpumpe (3) gleichzeitig die Zuführung des Wassers abgestellt wird.

## Claims

1. Process for preparation of paste-like substances, in particular mortar on building sites,
**characterised in that**
the starting material is a paste-like building material of a fixed prespecified basic consistency in a storage container (2), and **in that**
in a mixing zone (11) additional water is mixed with this material of basic consistency to reduce the viscosity of the paste-like substance in order to create the desired consistency,
where the paste-like substance is fed continuously to an outlet by means of a feed and mixing pump (3) arranged after the storage container (2), and the necessary quantity of water is sprayed into the substance continuously by way of a water supply (15) in the mixing zone (11).

2. Process according to the previous claim, **characterised in that** in the feed and mixing pump (3) in the outlet area of the storage container (2), the paste-like substance is fed into a first feed zone (10) with feed elements (13) and then mixed in a subsequent second mixing zone (11) with the water supply (15) and mixing elements (14).

3. Process according to claim 2, **characterised in that** the mixing in the mixing zone (11) takes place in approximately the last third of the entire zone (10, 11).

4. Process according to any of the previous claims, **characterised in that** the second mixing zone (11) is followed by a third outlet zone (12) where the paste-like substance is guided into a cylinder casing area between the shaft (8) and the inner casing surface of a pipe (6).

5. Process according to any of the previous claims **characterised in that** when the feed and mixing pump (3) stops, the water supply is simultaneously shut off.

## Revendications

1. Procédé pour préparer des matériaux de construction pâteux, notamment du mortier, sur des chantiers, **caractérisé en ce que** l'on part d'un matériau de construction pâteux contenu dans un réservoir de stockage (2) avec une consistance de base prédéfinie, et **en ce que** l'on ajoute, dans une zone de mélange (11), à ce matériau présentant la consistance de base, de l'eau pour réduire la viscosité du matériau de construction pâteux afin de lui donner la consistance requise, sachant que le matériau de construction pâteux est amené vers une sortie au moyen d'une pompe de refoulement et de mélange (3) placée à la suite du réservoir de stockage (2) et que, ce faisant, la quantité nécessaire d'eau devant y être mélangée est injectée en continu dans la zone de mélange (11) par l'intermédiaire d'une arrivée d'eau (15).

2. Procédé selon la revendication précédente, **caractérisé en ce que** le matériau de construction pâteux est transporté et mélangé par la pompe de refoulement et de mélange (3) située dans la zone de déversement du réservoir de stockage (2) dans une première zone de transport (10) comportant des éléments transporteurs (13), ainsi que dans une deuxième zone de mélange (11) succédant à la précédente et renfermant l'arrivée d'eau (15), de même que des éléments mélangeurs (14).

3. Procédé selon la revendication 2, **caractérisé en ce que** le mélange est réalisé dans la zone de mélange (11) environ dans le dernière tiers de l'ensemble de la zone (10, 11).

4. Procédé selon l'une des revendications précédentes, **caractérisé en ce qu'**une troisième zone de déversement (12) fait suite à la deuxième zone de mélange (11), au niveau de laquelle le matériau de construction pâteux est amené dans une zone cylindrique entre l'arbre (8) et la surface latérale intérieure d'un tube (6).

5. Procédé selon l'une des revendications précédentes, **caractérisé en ce que** l'arrêt de la pompe de refoulement et de mélange (3) coupe simultanément l'arrivée d'eau.
